# EUROPÄISCHE PATENTSCHRIFT

(11) **EP 2 625 339 B1**
(45) Veröffentlichungstag und Bekanntmachung des Hinweises auf die Patenterteilung: **24.06.2015**
(21) Anmeldenummer: 11758128.0
(22) Anmeldetag: 09.09.2011
(51) Int. Cl.: E01B 29/16, E01B 29/17, B61D 15/00

(54) **SCHIENENTRANSPORTFAHRZEUG**
RAIL-TRANSPORTING VEHICLE
VÉHICULE DE TRANSPORT FERROVIAIRE

(30) Priorität: 05.10.2010 DE 202010013957 U
(43) Veröffentlichungstag der Anmeldung: 14.08.2013
(73) Patentinhaber: Robel Bahnbaumaschinen GmbH, 83395 Freilassing (DE)
(72) Erfinder: HECHENBERGER, Peter, A-6382 Kirchdorf (AT); MACHATSCHEK, Raimund, A-5424 Bad Vigaun (AT)
(86) Internationale Anmeldenummer: PCT/EP2011/004541
(87) Internationale Veröffentlichungsnummer: WO 2012/045385

(56) Entgegenhaltungen:
- EP-A1- 0 684 339
- DE-A1- 19 725 700
- GB-A- 2 160 919
- US-A- 4 281 868

## Beschreibung

Die Erfindung betrifft ein Schienentransportfahrzeug zum Transport von Schienen, mit einem auf Schienenfahrwerken verfahrbaren Fahrzeugrahmen, dem an einem Längsende ein in einer Fahrzeuglängsrichtung verlaufender Führungskanal für eine geführte Absenkung einer abzuladenden Schiene zugeordnet ist.

Gemäß DE 197 25 700 A1 ist bereits ein derartiges, auf einem Gleis verfahrbares Fahrzeug mit einer Anzahl von aneinander gekuppelten Schienenlade- bzw. Transportwagen zum Transport von Langschienen bekannt. Zum Abladen der Schienen an einer Gleisbaustelle ist ein entlang der Wagen auf diesen verfahrbarer Schienenladekran mit Seilwinden und Greiforganen vorgesehen, mit dessen Hilfe die Langschienen an einem Wagenende in Längsführungen eingelegt werden. Durch Vorwärtsbewegen des Schienentransportfahrzeugs werden die im Gleis verankerten Langschienen von den Wagen abgezogen und abgelegt.

Die Aufgabe der vorliegenden Erfindung liegt nun in der Schaffung eines Schienentransportfahrzeugs der eingangs genannten Art, mit dem ein weitgehend problemfreies Abladen der Schienen zuverlässig gewährleistet werden kann.

Diese Aufgabe wird erfindungsgemäß mit einem Schienentransportfahrzeug der gattungsgemäßen Art dadurch gelöst, dass im Führungskanal zwei - in einer quer zur Fahrzeuglängsrichtung verlaufenden Richtung - einander gegenüber liegende Fixierrollen vorgesehen sind, die durch einen Antrieb von einer Außerbetriebstellung in eine die abzuladende Schiene kontaktierende Betriebstellung verschwenkbar sind.

Mit einem derart ausgebildeten Schienentransportfahrzeug ist es nun in vorteilhafter Weise möglich, eine Langschiene während des Abladevorganges anhand der Fixierrollen von beiden Seiten her einzuspannen und so bezüglich ihrer Lage zu fixieren. Damit kann zuverlässig sichergestellt werden, dass es zu keiner Verwindung der Schiene um ihre Längsachse - bzw. im Extremfall zu einem Umkippen der Schiene - kommen kann, was in jedem Fall relativ arbeitsaufwendige Maßnahmen erforderlich machen würde. Außerdem können die Schienen in der Außerbetriebstellung der Fixierrollen automatisch und problemlos in eine optimale Fixierposition eingeführt werden.

Weitere Vorteile der Erfindung ergeben sich aus den Unteransprüchen und der Zeichnungsbeschreibung.

Im Folgenden wird die Erfindung anhand von in der Zeichnung dargestellten Ausführungsbeispielen näher beschrieben. Es zeigen:
Fig. 1 eine schematische Seitenansicht eines Schienentransportfahrzeuges, Fig. 2 eine Draufsicht auf das den Führungskanal aufweisende Ende des Fahrzeugs, Fig. 3 eine Schnittansicht gemäß Pfeil III in Fig. 2, Fig. 4 eine Ansicht gemäß Pfeil IV in Fig. 1, und die Fig. 5 und 6 jeweils eine alternative Ausbildungsform von erfindungsgemäßen Fixierrollen.

Ein in Fig. 1 dargestelltes Fahrzeug 1 zum Transport von Schienen 2 weist einen Fahrzeugrahmen 3 auf, der anhand von Schienenfahrwerken 4 auf einem Gleis 5 verfahrbar und mit weiteren Transportfahrzeugen gekoppelt ist. Wie auch in Fig. 2 zu sehen, sind jeweils mehrere (im vorliegenden Fall vier) der vorzugsweise langverschweißten Schienen 2 auf dem Fahrzeugrahmen 3 nebeneinander auf Lagerrollen 6 abgestützt. Ein lediglich schematisch angedeuteter Schienenladekran 7 ist auf Kranschienen 8 in einer Fahrzeuglängsrichtung 9 entlang der Fahrzeuge auf diesen verfahrbar und dient zum Auf- bzw. Abladen der Schienen 2.

An einem freien Längsende 10 des Fahrzeugs 1 ist dem Fahrzeugrahmen 3 für jede gelagerte Schiene 2 ein in Fahrzeuglängsrichtung 9 sowie in einem flachen Winkel zum Gleis 5 nach unten verlaufender Führungskanal 11 zugeordnet, der für eine geführte Absenkung der Schiene 2 beim Abladevorgang vorgesehen ist und Rollen 38 zur Schienenführung aufweist. Zum Zweck des Abladens wird eine Schiene 2 in bekannter Weise mit Hilfe des Schienenladekrans 7 in den Führungskanal 11 eingefädelt und mit dem Gleis 5 verbunden, wonach das Fahrzeug 1 von der Gleisbaustelle weg (in Fig. 1 nach rechts) verfahren wird und dadurch die Schiene 2 vom Fahrzeug 1 abgezogen und auf dem Gleis 5 abgelegt wird.

Wie nun weiters in den Fig. 3 und 4 im Detail zu sehen, sind an jedem Führungskanal 11 zwei Fixierrollen 12 vorgesehen, die in einer quer zur Fahrzeuglängsrichtung 9 verlaufenden Richtung einander gegenüberliegend angeordnet sind. Jede Fixierrolle 12 ist etwa mittig auf einem annähernd vertikal verlaufenden Schwenkhebel 13 gelagert, der an seinem oberen Ende 14 jeweils am Fahrzeugrahmen 3 befestigt ist. Die Schwenkhebel 13 sind um eine in Fahrzeuglängsrichtung 9 verlaufende Schwenkachse 15 zangenartig zueinander verschwenkbar ausgebildet. Dadurch sind die Fixierrollen 12 von einer Außerbetriebstellung 16 in eine die abzuladende Schiene 2 kontaktierende Betriebstellung 17 (Fig. 4) verschwenkbar. Für die Schwenkbewegung dient ein Antrieb 18, der im vorliegenden Fall als Hydraulikzylinder 19 ausgebildet ist, welcher die beiden Schwenkhebel 13 an einem - bezüglich einer Vertikalen - unteren Ende 20 gelenkig miteinander verbindet.

Die um eine Rollenachse 24 drehbare Fixierrolle 12 besteht jeweils aus einem - in der Betriebstellung 17 sowie bezüglich der Vertikalen - unteren, zylinderförmigen Führungsabschnitt 21 sowie einem oberen, im Durchmesser vergrößerten Fixierabschnitt 22 zum Umfassen bzw. Fixieren einer Schienenfußkante 23 eines Schienenfußes 27 der Schiene 2. Dadurch wird die Schiene 2 bezüglich ihrer aufrechten Position beim Abladevorgang sicher geführt, wobei jedoch gleichzeitig eine Kollision mit fallweise vorhandenen Schienenverlaschungen 39 vermieden werden kann.

Weiters ist der Schienenkanal 11 mit einem Schienenkontaktmittel 25 ausgestattet. Dieses ist dazu ausgebildet, bei Kontakt mit der abzuladenden Schienen 2 den Antrieb 18 zu aktivieren, um damit die Fixierrollen 12 in die Betriebstellung 17 einzuschwenken. Das Schienenkontaktmittel 25 besteht im Wesentlichen aus einer höhenverstellbaren Auflagerrolle 26, die zur Anlage an den Schienenfuß 27 der abzuladenden Schiene 2 vorgesehen und oberhalb des unteren Endes 20 der Schwenkhebel 13 angeordnet ist. Die um eine quer zur Fahrzeuglängsrichtung 9 und horizontal verlaufende Drehachse 30 rotierbare Auflagerrolle 26 ist an einem freien Ende 28 eines Kipphebels 29 montiert, wobei das Gewicht der abzuladenden Schiene 2 eine Absenkung der Auflagerrolle 26 verursacht, durch die in der Folge die Aktivierung des Antriebes 18 ausgelöst wird. Dies erfolgt im hier dargestellten Fall dadurch, dass der nach unten gedrückte Kipphebel 29 ein mit einem Hydrauliksystem in Verbindung stehendes Steuerventil 31 betätigt, das nun seinerseits den Hydraulikzylinder 18 beaufschlagt. Über einen (nicht dargestellten) Absperrhahn können die Fixierrollen 12 gelöst bzw. der Antrieb 18 deaktiviert werden.

Es sind im Rahmen der Erfindung natürlich auch andere Arten einer Aktivierung des Antriebs 18 technisch möglich, wie etwa durch elektrische oder pneumatische Steuersysteme oder dergleichen.

Zusätzlich ist der Auflagerrolle 26 - bezüglich einer Bewegungsrichtung 37 der abzuladenden Schiene 2 - eine Führungsrolle 32 vorgelagert (Fig. 3), die um eine zur Drehachse 30 der Auflagerrolle 26 parallele Drehachse 33 rotierbar ist und einen Teil des Gewichts der Schiene 2 aufnimmt. In vorteilhafter Weise dient diese Drehachse 33 gleichzeitig als Lager- bzw. Drehpunkt für den Kipphebel 29. Die Drehachsen 30 und 33 verlaufen normal zu den Rollenachsen 24 der Fixierrollen 12.

Fig. 5 zeigt eine alternative Ausführungsform der Erfindung, bei der die Fixierrollen 12 einfach zylinderförmig ausgebildet und beidseits des Schienenfußes 27 der Schiene 2 angeordnet sind. Zum Verhindern einer möglichen Verwindung der Schiene 2 um deren Längsachse sind zusätzliche Stützrollen 34 vorgesehen, die beidseits eines Schienenkopfes 35 an dessen Unterseite einschwenkbar sind. Diese Einschwenkbewegung der Stützrollen geschieht synchron mit der Verschwenkung der Fixierrollen 12 in die Betriebstellung 17 anhand von geeigneten mechanischen oder hydraulischen Mitteln, die hier nicht im Detail dargestellt sind.

Eine in Fig. 6 dargestellte Fixierrolle 12 weist - im Unterschied zum ersten Ausführungsbeispiel - einen Doppel-Spurkranz 36 auf, mittels dessen der Schienenfuß 27 der Schiene 2 noch effektiver einspannbar ist. Für eine leichtere Zentrierung bzw. Anlage an die Schienenfußkante 23 sind die Spurkränze 36 im Profil abgerundet geformt.

## Patentansprüche

1. Schienentransportfahrzeug zum Transport von Schienen (2), mit einem auf Schienenfahrwerken (4) verfahrbaren Fahrzeugrahmen (3), dem an einem Längsende (10) ein in einer Fahrzeuglängsrichtung (9) verlaufender Führungskanal (11) für eine geführte Absenkung einer abzuladenden Schiene (2) zugeordnet ist, **dadurch gekennzeichnet, dass** im Führungskanal (11) zwei - in einer quer zur Fahrzeuglängsrichtung (9) verlaufenden Richtung - einander gegenüber liegende Fixierrollen (12) vorgesehen sind, die durch einen Antrieb (18) von einer Außerbetriebstellung (16) in eine die abzuladende Schiene (2) kontaktierende Betriebstellung (17) verschwenkbar sind.

2. Fahrzeug nach Anspruch 1, **dadurch gekennzeichnet, dass** im Führungskanal (11) ein Schienenkontaktmittel (25) vorgesehen ist, das bei Kontakt mit der abzuladenden Schiene (2) für eine Aktivierung des die Fixierrollen (12) in die Betriebstellung (17) einschwenkenden Antriebes (18) ausgebildet ist.

3. Fahrzeug nach Anspruch 2, **dadurch gekennzeichnet, dass** das Schienenkontaktmittel (25) als zur Anlage an einen Schienenfuß (27) der abzuladenden Schiene (2) vorgesehene und höhenverstellbare Auflagerrolle (26) ausgebildet ist, die für eine Aktivierung des Antriebes (18) durch eine infolge des Gewichtes der abzuladenden Schiene (2) verursachte Absenkung ausgebildet ist.

4. Fahrzeug nach Anspruch 3, **dadurch gekennzeichnet, dass** - bezüglich einer Bewegungsrichtung (37) der abzuladenden Schiene (2) - der Auflagerrolle (26) eine Führungsrolle (32) vorgeordnet ist, wobei Drehachsen (30, 33) der Auflagerund Führungsrolle (26, 32) parallel zueinander positioniert sind.

5. Fahrzeug nach einem der Ansprüche 1 bis 4, **dadurch gekennzeichnet, dass** die Fixierrollen (12) jeweils um eine normal zu den Drehachsen (30, 33) der Auflager- und Führungsrolle (26, 32) verlaufende Rollenachse (24) drehbar auf einem Schwenkhebel (13) gelagert sind, die an einem - bezüglich einer Vertikalen - oberen Ende (14) am Fahrzeugrahmen (3) angelenkt und an einem unteren und unterhalb der Auflagerrolle (26) vorgesehenen Ende (20) mit dem Antrieb (18) zur Verschwenkung verbunden sind.

6. Fahrzeug nach einem der Ansprüche 1 bis 5, **dadurch gekennzeichnet, dass** die Fixierrolle (12) aus einem - in der Betriebstellung (17) sowie bezüglich einer Vertikalen - unteren, zylinderförmigen Führungsabschnitt (21) sowie einem oberen, im Durchmesser vergrößerten, zum Umfassen einer Schienenfußkante (23) vorgesehenen Fixierabschnitt (22) gebildet ist.

## Claims

1. A rail transport vehicle for transporting rails (2), including a vehicle frame (3) which is mobile on on-track undercarriages (4) and with which is associated at one longitudinal end (10) a guide channel (11), extending in a longitudinal direction (9) of the vehicle, for guided lowering of a rail (2) to be unloaded, **characterized in that** two fixing rollers (12) are provided in the guide channel (11), the fixing rollers (12) lying opposite one another - with regard to a direction extending transversely to the longitudinal direction (9) of the vehicle - and being pivotable by means of a drive (18) from an inoperative position (16) into an operating position (17) contacting the rail (2) to be unloaded.

2. A vehicle according to claim 1, **characterized in that**, in the guide channel (11), a rail contact means (25) is provided which, upon making contact with the rail (2) to be unloaded, is designed for actuating the drive (18) pivoting the fixing rollers (12) inward into the operating position (17).

3. A vehicle according to claim 2, **characterized in that** the rail contact means (25) is designed as a vertically adjustable support roller (26), provided to be applied to a rail base (27) of the rail (2) to be unloaded, which is designed for actuating the drive (18) by a lowering motion caused as a result of the weight of the rail (2) to be unloaded.

4. A vehicle according to claim 3, **characterized in that** a guide roller (32) is arranged preceding the support roller (26) with regard to a direction of movement (37) of the rail (2) to be unloaded, wherein axes of rotation (30, 33) of the support- and guide roller (26, 32) are positioned parallel to one another.

5. A vehicle according to one of claims 1 to 4, **characterized in that** the fixing rollers (12) are mounted in each case for rotation about a roller axis (24), extending perpendicularly to the axes of rotation (30, 33) of the support- and guide roller (26, 32), on a swing arm (13) which is articulatedly connected at an upper end (14) - with regard to a vertical - to the vehicle frame (3) and which is connected at a lower end (20), provided underneath the support roller (26), to the drive (18) for pivoting.

6. A vehicle according to one of claims 1 to 5, **characterized in that** the fixing roller (12) is composed of a cylinder-shaped guide section (21) - positioned lower in the operating position (17) and with respect to a vertical - and an upper fixing section (22) with enlarged diameter which is provided for enfolding a rail base edge (23).

## Revendications

1. Véhicule de transport ferroviaire pour le transport de rails (2), avec un châssis de véhicule (3) déplaçable sur des mécanismes de roulement ferroviaires (4) auquel est associé un canal de guidage (11) s'étendant dans une direction longitudinale du véhicule (9) à une extrémité longitudinale (10) pour un abaissement guidé d'un rail à décharger (2), **caractérisé en ce que** deux rouleaux de fixation (12) opposés l'un à l'autre dans une direction s'étendant transversalement à la direction longitudinale du véhicule (9) sont prévus dans le canal de guidage (11), lesquels peuvent être pivotés par un entraînement (18) d'une position hors service (16) dans une position de service (17) venant en contact avec le rail à décharger (2).

2. Véhicule selon la revendication 1, **caractérisé en ce qu'**un moyen de contact de rail (25), qui est réalisé pour une activation de l'entraînement (18) pivotant les rouleaux de fixation (12) dans la position de service (17) en cas de contact avec le rail à décharger (2), est prévu dans le canal de guidage (11).

3. Véhicule selon la revendication 2, **caractérisé en ce que** le moyen de contact de rail (25) est réalisé en tant que rouleau de support (26) prévu pour l'appui sur un patin de rail (27) du rail à décharger (2) et réglable en hauteur qui est réalisé pour une activation de l'entraînement (18) par un abaissement provoqué à la suite du poids du rail à décharger (2).

4. Véhicule selon la revendication 3, **caractérisé en ce qu'**un rouleau de guidage (32) est disposé en amont du rouleau de support (26) par rapport à une direction de mouvement (37) du rail à décharger (2), dans lequel des axes de rotation (30, 33) des rouleaux de support et de guidage (26, 32) sont positionnés parallèlement l'un à l'autre.

5. Véhicule selon une des revendications 1 à 4, **caractérisé en ce que** les rouleaux de fixation (12) sont chacun logés sur un levier de pivotement (13) de manière à pouvoir tourner autour d'un axe de rouleau (24) s'étendant perpendiculairement aux axes de rotation (30, 33) des rouleaux de support et de guidage (26, 32), lesquels leviers sont articulés à une extrémité supérieure (14) par rapport à une verticale au châssis de véhicule (3) et reliés à une extrémité inférieure (20) et prévue en dessous du rouleau de support (26) à l'entraînement (18) pour le pivotement.

6. Véhicule selon une des revendications 1 à 5, **caractérisé en ce que** le rouleau de fixation (12) est formé d'une section de guidage cylindrique inférieure (21) dans la position de service (17) ainsi que par rapport à une verticale ainsi que d'une section de fixation supérieure (22), de diamètre agrandi, prévue pour englober une arête de patin de rail (23).
